# EUROPÄISCHE PATENTSCHRIFT

(11) **EP 1 321 730 B1**
(45) Veröffentlichungstag und Bekanntmachung des Hinweises auf die Patenterteilung: **14.11.2007**
(21) Anmeldenummer: 02027540.0
(22) Anmeldetag: 09.12.2002
(51) Int. Cl.: F25B 43/00, F25B 43/02

(54) **Niederdrucksammler, insbesondere für eine CO2-Klimaanlage**
Low pressure accumulator particularly for a CO2 operated air conditioning system
Accumulateur basse pression particulièrement pour climatiseur pouvant fonctionner au CO2

(30) Priorität: 13.12.2001 DE 10161238
(43) Veröffentlichungstag der Anmeldung: 25.06.2003
(73) Patentinhaber: Behr GmbH & Co. KG, 70469 Stuttgart (DE)
(72) Erfinder: Feuerecker, Günther, Dr.rer.nat., 70567 Stuttgart (DE)
(74) Vertreter: Grauel, Andreas

(56) Entgegenhaltungen:
- EP-A- 0 841 487
- EP-A- 0 887 603
- DD-A- 121 979
- PATENT ABSTRACTS OF JAPAN vol. 2002, no. 02, 2. April 2002 (2002-04-02) -& JP 2001 289539 A (DENSO CORP), 19. Oktober 2001 (2001-10-19)
- PATENT ABSTRACTS OF JAPAN vol. 1998, no. 14, 31. Dezember 1998 (1998-12-31) & JP 10 259969 A (MITSUBISHI ELECTRIC CORP), 29. September 1998 (1998-09-29)
- PATENT ABSTRACTS OF JAPAN vol. 1997, no. 09, 30. September 1997 (1997-09-30) & JP 09 126598 A (MATSUSHITA SEIKO CO LTD), 16. Mai 1997 (1997-05-16)
- PATENT ABSTRACTS OF JAPAN vol. 1999, no. 01, 29. Januar 1999 (1999-01-29) & JP 10 267472 A (MITSUBISHI ELECTRIC CORP), 9. Oktober 1998 (1998-10-09)
- PATENT ABSTRACTS OF JAPAN vol. 1995, no. 10, 30. November 1995 (1995-11-30) & JP 07 189908 A (MITSUBISHI ELECTRIC CORP), 28. Juli 1995 (1995-07-28)

## Beschreibung

Die Erfindung betrifft einen Niederdrucksammler, insbesondere für eine CO2-Klimaanlage für ein Kraftfahrzeug, gemäß dem Oberbegriff des Anspruches 1, eine Klimaanlage gemäß dem Oberbegriff des Anspruches 9 und ein Verfahren zum Betreiben eines Niederdrucksammlers gemäß dem Oberbegriff des Anspruches 10.

CO2-Klimaanlagen weisen üblicherweise einen Niederdrucksammler der eingangs genannten Art auf, welcher den bei unterschiedlichen Betriebspunkten schwankenden Bedarf an Kältemittel im Kreislauf der Klimaanlage puffert. Im Niederdrucksammler befindet sich gasförmiges Kältemittel, flüssiges Kältemittel und ein mit dem flüssigen Kältemittel nur begrenzt mischbares Öl, wobei in der Regel im flüssigen Kältemittel etwas Öl enthalten ist und im Öl etwas Kältemittel, so dass die entsprechenden Phasen im folgenden als ölarme bzw. ölreiche Phasen bezeichnet werden. Die ölreiche Phase setzt sich auf Grund ihrer größeren Dichte im Niederdrucksammler unten ab und wird dem abgesaugten, gasförmigen Kältemittel wieder zugeführt. Ein entsprechender Niederdrucksammler gemäß dem Stand der Technik ist in Fig. 4 dargestellt. Dieser Niederdrucksammler 210 weist ein Gehäuse 211, eine Zuleitung 212 und eine Ableitung 213 auf. Hierbei befindet sich im oberen Teil des Gehäuses 211 des Niederdrucksammlers 210 das gasförmige Kältemittel 214, im mittleren Teil die ölarme Phase 215 und im unteren Teil die ölreiche Phase 216, wie schematisch in Fig. 4 dargestellt. Die Zuleitung 212 endet im oberen Bereich des Niederdrucksammlers 210 und führt gasförmiges Kältemittel 214, sowie einen kleinen Anteil Flüssigkeit, bestehend aus Öl und Kältemittel, dem Niederdrucksammler 210 zu. Die bedarfsgerechte Weiterleitung des gasförmigen Kältemittels 214 einschließlich der ölreichen Phase 216, d.h. der Ölrückführmechanismus, erfolgt mittels eines U-förmig ausgebildeten Rohres, welches im oberen Teil des Niederdrucksammlers 210 beginnt und an seiner untersten Stelle mit einer Bohrung 217 versehen ist. Dieses Rohr bildet die Ableitung 213.

Nachteilig bei einer derartigen Anordnung ist, dass es bei Unterschreiten einer Grenztemperatur zu einem Aufschwimmen der ölreichen Phase kommt, so dass der Ölrückführmechanismus, welcher die ölreiche Phase dem weitergeleiteten gasförmigen Kältemittel zuführt, versagt. Die Grenztemperatur liegt bei derzeit üblichen Ölen und CO2 bei ca. -20°C. Diese Temperaturen können auftreten, wenn das System als Wärmepumpe bei niedrigen Umgebungstemperaturen eingesetzt wird. Im Falle eines Versagen des Ölrückführmechanismuses kommt es zu einer Anreicherung der Öles im Niederdrucksammler und damit zu einer Verarmung des umlaufenden Öles im Kreislauf. In der Folge kann es zu Kompressorschäden wegen mangelhafter Schmierung infolge einer unzureichenden Ölversorgung kommen.

Die JP 2001-289539 A offenbart einen Akkumulator mit einen Steigrohr mit Ölabsaugöffnung.

Ausgehend von diesem Stand der Technik ist es Aufgabe der Erfindung, einen verbesserten Niederdrucksammler zur Verfügung zu stellen. Diese Aufgabe wird gelöst durch einen Niederdrucksammler mit den Merkmalen des Anspruches 1. Vorteilhafte Ausgestaltungen sind Gegenstand der Unteransprüche.

Durch die Verwendung einer Trennvorrichtung für vermischtes flüssiges Kältemittel und Öl wird auf eine einfache Weise ein Ölrückführmechanismus zur Verfügung gestellt, der auch bei niedrigen Betriebstemperaturen funktioniert, bei denen es ansonsten zu einem Aufschwimmen des Öles bzw. der ölreichen Phase kommt. Vorzugsweise ist hierfür ein Zwischenbehälter vorgesehen.

Eine einfache Trennung von flüssigem Kältemittel und Öl ist mittels einer flüssigkeitsdurchlässige Wandung möglich. Hierbei kann die Wandung insbesondere porös ausgestaltet sein oder Bohrungen geringen Durchmessers aufweisen. Die Trennung der ölreichen und ölarmen Phase beruht dabei auf der unterschiedlichen Viskosität beider Phasen. Die Durchlässigkeit muss dabei so gestaltet sein, dass einerseits die ölarme Phase schnell abläuft, dass nur ein kleiner Anteil im Zwischenbehälter verbleibt, andererseits so viel ölreiche Phase im Zwischenbehälter aufstaut, dass diese der Ableitung zugeführt werden kann.

Damit möglichst viel Öl der Trennvorrichtung zugeführt wird und eine möglichst einfache Ausgestaltung mit wenigen Behältern möglich ist, weist der Niederdrucksammler vorzugsweise eine Mischvorrichtung auf, die der Trennvorrichtung vorgeschaltet ist und welche dem Vermischen der ölarmen und der ölreichen Phasen dient, so dass eine Kältemittel-Öl-Mischung der Trennvorrichtung zugeführt wird. Hierbei dient vorzugsweise das zugeführte, größtenteils gasförmige Kältemittel zum Vermischen der sich um unteren Teil des Gehäuses befindlichen ölarmen und ölreichen Phasen, wobei es gleichzeitig auch als Transportmittel wirken kann, um die Kältemittel-Öl-Mischung der Trennvorrichtung zuzuführen. Hierfür endet die Zuleitung für das Kältemittel vorzugsweise im unteren Bereich des Niederdrucksammlers.

Vorzugsweise ist ausgehend vom Zwischenbehälter eine Ölrückführleitung zur Ableitung vorgesehen, wobei die Ölrückführleitung einen kleineren Durchmesser als die Ableitung aufweist und von einem bezüglich der Höhe des Zwischenbehälters mittleren Bereich des Zwischenbehälters ausgeht, wodurch ein Aufschwimmen des Öles bzw. der ölreichen Phase im Zwischenbehälter unproblematisch wird, da es auch in diesem Fall zur Ölrückführleitung und somit zur Ableitung und wieder in den Kreislauf gelangt. Mittlerer Bereich heißt hierbei, dass die Ölrückführleitung nicht direkt am Boden oder direkt am oberen Rand des Zwischenbehälters beginnt.

Gemäß einer bevorzugten Ausführungsform ist der Trennvorrichtung eine Beruhigungsvorrichtung, vorzugsweise in Form einer Kaskade, vorgeschaltet.

Im folgenden wird die Erfindung anhand zweier Ausführungsbeispiele unter Bezugnahme auf die Zeichnung im einzelnen erläutert. In der Zeichnung zeigen:
- Fig. 1: eine schematische Darstellung einer CO2-Klimaanlage mit einem Niederdrucksammler gemäß dem ersten Ausführungsbeispiel,
- Fig. 2: den Niederdrucksammler von Fig. 1,
- Fig. 3: einen Niederdrucksammler gemäß dem zweiten Ausführungsbeispiel, und
- Fig. 4: einen Niederdrucksammler gemäß dem Stand der Technik.

Fig. 1 zeigt eine CO2-Klimaanlage 1 mit einem Kompressor 2, einem Wärmeübertrager 3, welcher Wärme zwischen Kältemittel und Umgebungsluft überträgt, einem inneren Wärmeübertrager 4, welcher Wärme zwischen zwei Strömen des Kältemittels überträgt, einem Expansionsorgan 5, einem Wärmeübertrager 6, welcher Wärme zwischen dem Kältemittel und der dem Fahrzeuginnenraum zugeführten Luft überträgt, sowie einem 4/2-WegeVentil 7, welches den Kältemittelstrom so schaltet, dass das System alternativ zum Abkühlen oder Aufheizen der dem Fahrzeuginnenraum zugeführten Luft dient, und einem Niederdrucksammler 10 gemäß dem ersten Ausführungsbeispiel, der in Fig. 2 schematisiert dargestellt ist.

Im Kühlbetrieb wird das den Kompressor 2 verlassende Kältemittel vom 4/2-Wege-Ventil 7 zum Wärmeübertrager 3 geleitet und gibt dort Wärme an die Umgebungsluft ab. Das abgekühlte Kältemittel wird anschließend im inneren Wärmeübertrager 4 weiter abgekühlt. Es wird im Expansionsorgan 5 anschließend auf einen niedrigen Druck gedrosselt und verdampft im Wärmeübertrager 6, wobei es der dem Fahrzeuginnenraum zugeführten Luft Wärme entzieht. Anschließend wird es über das 4/2-Wege-Ventil 7 über eine Leitung 12 dem Niederdrucksammler 10 zugeführt, strömt durch den inneren Wärmeübertrager 4, wo es sich erwärmt und schließlich vom Kompressor 2 wieder auf hohen Druck gebracht wird.

Im Heizbetrieb wird das Kältemittel ausgehend vom Kompressor 2 über das 4/2-Wege-Ventil 7 zum Wärmeübertrager 6 geleitet, wo es sich abkühlt und im Gegenzug die dem Fahrzeuginnenraum zugeführte Luft aufheizt. Es wird anschließend vom Expansionsorgan 5 auf einen niedrigen Druck entspannt, strömt ohne wesentliche Funktion durch den inneren Wärmeübertrager 4 und verdampft im Wärmeübertrager 3, wo es der Umgebungsluft Wärme entzieht. Anschließend wird es vom 4/2-Wege-Ventil 7 zum Niederdrucksammler 10 und über den inneren Wärmeübertrager 4 zum Kompressor 2 geleitet, wo es wieder auf hohen Druck gebracht wird. Im Heizbetrieb kann es bei entsprechend niedrigen Umgebungstemperaturen zu entsprechend tiefen Verdampfungstemperaturen kommen, welche zum Aufschwimmen des Öles führen.

Der Niederdrucksammler 10 weist, wie in Fig. 2 dargestellt, ein Gehäuse 11 auf, welchem mittels einer Zuleitung 12 Kältemittel zugeführt und mittels einer Ableitung 13 wieder entnommen wird. Das Gehäuse 11 enthält gasförmiges Kältemittel 14 im oberen Teil des Gehäuses 11, sowie flüssiges Kältemittel 15 und Öl 16 im unteren Teil des Gehäuses 11.

Das durch die Zuleitung 12 zugeleitete Kältemittel ist überwiegend gasförmig, ebenso wie das durch die Ableitung 13 abgeleitete Kältemittel. Die Zuleitung 12 endet im unteren Teil des Gehäuses 11, in einem Bereich in dem sich das flüssige Kältemittel 15 und das Öl 16 befinden. Sie endet unterhalb einer vertikal angeordneten, trichterförmig geöffneten Leitung 20, welche im oberen Teil des Gehäuses 11 endet, in einem Bereich in dem sich das gasförmige Kältemittel 14 befindet. An diesem oberen Ende ist an der Leitung 20 ein nach oben offener Zwischenbehälter 21 mit Wandungen 22 derart vorgesehen, dass die Leitung 20 den Zwischenbehälter 21 von unten her durchdringt und etwas oberhalb der Wandungen 22 des Zwischenbehälters 21 endet. Dabei ist der Zwischenbehälter 21 oberhalb des sich im unteren Teil des Gehäuses 11 befindlichen flüssigen Kältemittels 15 und des Öles 16 angeordnet.

Die Wandungen 22 des Zwischenbehälters 21 sind porös, wobei deren Funktion an späterer Stelle näher beschrieben wird. Vom Zwischenbehälter 21 zweigt seitlich, etwa in der Mitte von der Höhe der Wandungen 22 eine Ölrückführleitung 23 ab, welche der Ableitung 13 weiter unten im Gehäuse 11 zugeführt ist. Hierbei ist der Durchmesser der Ölrückführleitung 23 kleiner als der Durchmesser der Ableitung 13.

Durch die Turbulenzen, die beim Einströmen des durch die Zuleitung 12 zugeleiteten gasförmigen Kältemittels 14 entstehen, erfolgt eine ständige Vermischung der ölarmen Phase 15 und der ölreichen Phase 16, so dass eine inhomogene Flüssigkeit, im folgenden als Kältemittel-Öl-Mischung 24 bezeichnet, entsteht. Hierbei dient die Zuleitung 12 als Mischvorrichtung 25. Das zugeführte gasförmige Kältemittel 14 reißt einen Teil der Kältemittel-Öl-Mischung 24 mit und transportiert diese durch die Leitung 20 in den Zwischenbehälter 21. Insbesondere aufgrund der porösen Wandungen 22 kommt es zu einer Anreicherung der viskoseren Phase, d.h. des Öles 16, im Zwischenbehälter 21, weil die weniger viskose ölarme Phase 15 die porösen Wandungen 22 schneller durchdringt und nach unten abtropft als die höher viskose ölreiche Phase 16. Der Zwischenbehälter 21 dient somit als Trennvorrichtung 26 für flüssiges Kältemittel 15 und Öl 16, wobei sich das Öl 16 im Zwischenbehälter 21 anreichert.

Alternativ zu porösen Wandungen 22 können entsprechend kleine Öffnungen in den Wandungen 22 vorgesehen sein, die zu einer Trennung der Kältemittel-Öl-Mischung 24 führen.

Somit gelangt insbesondere Öl 16 durch die Ölrückführleitung 23 zur Ableitung 13, während das flüssige Kältemittel 15 im Niederdrucksammler 10 verbleibt. Da die Ölrückführleitung 23 etwa in Mitte der Höhe der porösen Wandungen 22 vom Zwischenbehälter 21 seitlich abzweigt, wird sichergestellt, dass auch im Falle eines Aufschwimmens von Öl 16 bei sehr niedrigen Temperaturen vor allem Öl 16 durch die Ölrückführleitung 23 der Ableitung 13 zugeführt wird und kein oder nur in minimalen Mengen flüssiges Kältemittel 15 anstelle von Öl 16 in den Kreislauf gelangt.

Fig. 3 zeigt das zweite Ausführungsbeispiel. Hierbei sind gleiche oder gleichwirkende Elemente mit um 100 höheren Bezugszeichen als beim ersten Ausführungsbeispiel bezeichnet.

Der Niederdrucksammler 110 weist ebenfalls ein Gehäuse 111 mit einer im unteren Teil des Gehäuses 111 endenden Zuleitung 112 und einer im oberen Teil des Gehäuses 111 beginnenden Ableitung 113 auf. Im Gehäuse 111 sind gasförmiges Kältemittel 114 im oberen Teil, sowie flüssiges Kältemittel 115 und Öl 116 im unteren Teil des Gehäuses 111 enthalten. Entsprechend dem ersten Ausführungsbeispiel erfolgt durch das durch die Zuleitung 112 zugeleitete gasförmige Kältemittel 114 eine Vermischung des im unteren Teil des Gehäuses 111 befindlichen flüssigen kältemittels 115 und des Öles 116, so dass wiederum eine Kältemittel-Öl-Mischung 124 entsteht. Hierbei dient die Zuleitung 112 entsprechend dem ersten Ausführungsbeispiel als Mischvorrichtung 125.

Entsprechend dem ersten Ausführungsbeispiel ist im Gehäuse 111 eine im wesentlichen vertikal angeordnete Leitung 120 vorgesehen, welche unten trichterartig erweitert ist und oben offen endet. Etwas unterhalb von dem oberen Ende der Leitung 120 ist eine Beruhigungsvorrichtung 120' in Form einer Kaskade 120" vorgesehen, welche zur Verringerung von Turbulenzen in der Kältemittel-Öl-Mischung 124 dient, welche dem unterhalb der Kaskade 120" angeordneten Zwischenbehälter 121 somit beruhigt zugeführt wird. Der Zwischenbehälter 121 weist, entsprechend dem ersten Ausführungsbeispiel, poröse Wandungen 122 auf, durch die das flüssige Kältemittel 115 austreten und wieder in den unteren Teil des Niederdrucksammlers 110 gelangen kann, wo sich der größte Teil der Kältemittel-Öl-Mischung 124 befindet, während sich das Öl 116 im als Trennvorrichtung 126 dienenden Zwischenbehälter 121 anreichert. Wie beim ersten Ausführungsbeispiel geht von dem Zwischenbehälter 121, etwa mittig bezüglich der Höhe der porösen Wandungen 122, eine Ölrückführleitung 125 aus zur Ableitung 113.

Die Funktion des Niederdrucksammlers 110 entspricht im wesentlichen derjenigen des Niederdrucksammlers 10 gemäß dem ersten Ausführungsbeispiel.

### Bezugszeichenliste

1 CO2-Klimaanlage
2 Kompressor
3 Wärmeübertrager Kältemittel/Umgebungsluft
4 Innerer Wärmeübertrager
5 Expansionsorgan
6 Wärmeübertrager Kältemittel/Zuluft
7 4/2-Wege-Ventil
10, 110, 210 Niederdrucksammler
11, 111, 211 Gehäuse
12, 112, 212 Zuleitung
13, 113, 213 Ableitung
14, 114, 214 gasförmiges Kältemittel
15, 115, 215 flüssiges Kältemittel
16, 116, 216 Öl
20, 120 Leitung
21, 121 Zwischenbehälter
22, 122 poröse Wandung
23, 123 Ölrückführleitung
24, 124 Kältemittel-Öl-Mischung
25, 125 Mischvorrichtung
26, 126 Trennvorrichtung
120' Beruhigungsvorrichtung
120" Kaskade
217 Bohrung

## Patentansprüche

1. Niederdrucksammler, insbesondere für eine CO2-Klimaanlage (1) für ein Kraftfahrzeug, in welchem gasförmiges Kältemittel (14; 114), flüssiges Kältemittel in Form einer ölarmen Phase (15; 115) und Öl in Form einer ölreichen Phase (16; 116) enthalten ist, mit einer Zuleitung (12; 112) und einer Ableitung (13; 113) für das mit der ölreichen Phase (16; 116) versetzte Kältemittel (14; 114), **dadurch gekennzeichnet, dass** der Niederdrucksammler (10; 110) eine Trennvorrichtung (26; 126) aufweist, wobei die Trennvorrichtung (26; 126) einen Zwischenbehälter (21; 121) und eine flüssigkeitsdurchlässige Wandung (22; 122) aufweist die porös ausgebildet ist oder Bohrungen geringen Durchmessers aufweist und der Niederdrucksammler (10; 110) weiterhin eine der Trennvorrichtung (26; 126) vorgeschaltete Mischvorrichtung (25; 125) aufweist, wobei ausgehend vom Zwischenbehälter (21; 121) eine Ölrückführleitung (23; 123) zur Ableitung (13; 113) vorgesehen ist, wobei die Ölrückführleitung (23; 123) einen kleineren Durchmesser als die Ableitung (13; 113) aufweist und von einem bezüglich der Höhe des Zwischenbehälters (21; 121) mittleren Bereich des Zwischenbehälters (21; 121) ausgeht.

2. Niederdrucksammler nach Anspruch 1, **dadurch gekennzeichnet, dass** die Trennvorrichtung (26; 126) im oberen Bereich des Niederdrucksammlers (10; 110) angeordnet ist.

3. Niederdrucksammler nach Anspruch 1 oder 2, **dadurch gekennzeichnet, dass** die Zufuhr des Kältemittels als Mischvorrichtung (25; 125) wirkt und die ölarme Phase (15; 115) und die ölreiche Phase (16; 116) vermischt.

4. Niederdrucksammler nach einem der vorstehenden Ansprüche, **dadurch gekennzeichnet, dass** das zugeführte Kältemittel als Transportmittel wirkt und die ölarme Phase (15; 115) und die ölreiche Phase (16; 116) zur Trennvorrichtung (26; 126) transportiert.

5. Niederdrucksammler nach einem der vorstehenden Ansprüche, **dadurch gekennzeichnet, dass** die Zuleitung (12; 112) im unteren Bereich des Niederdrucksammlers (10; 110) endet.

6. Niederdrucksammler nach einem der vorhergehenden Ansprüche, **dadurch gekennzeichnet, dass** die Eintrittsöffnung zur Ölrückführleitung (23; 123) unterhalb der Eintrittsöffnung zur Ableitung (13; 113) angeordnet ist.

7. Niederdrucksammler nach einem der vorhergehenden Ansprüche, **dadurch gekennzeichnet, dass** vor der oder in der Trennvorrichtung (126) eine Beruhigungsvorrichtung (120') vorgesehen ist.

8. Niederdrucksammler nach Anspruch 7, **dadurch gekennzeichnet, dass** als Beruhigungsvorrichtung (120') eine Kaskade (120") oberhalb vom Zwischenbehälter (121) angeordnet ist.

9. Klimaanlage, insbesondere CO2-Klimaanlage, **gekennzeichnet durch** einen Niederdrucksammler (10; 110) gemäß einem der vorstehenden Ansprüche.

10. Verfahren zum Betreiben eines Niederdrucksammlers (10; 110), insbesondere für eine CO2-Klimaanlage (1) für ein Kraftfahrzeug, in welchem gasförmiges Kältemittel (14; 114), flüssiges Kältemittel in Form einer ölarmen Phase (15; 115) und Öl in Form einer ölreichen Phase (16; 116) enthalten ist, mit einer Zuleitung (12; 112) und einer Ableitung (13; 113) für das mit der ölreichen Phase (16; 116) versetzte Kältemittel (14; 114), **dadurch gekennzeichnet, dass** die Trennvorrichtung (26; 126) einen Zwischenbehälter (21; 121) und eine flüssigkeitsdurchlässige Wandung (22; 122) aufweist die porös ausgebildet ist oder Bohrungen geringen Durchmessers aufweist und der Niederdrucksammler (10; 110) weiterhin eine der Trennvorrichtung (26; 126) vorgeschaltete Mischvorrichtung (25; 125) aufweist, so dass die ölarme Phase (15; 115) und die ölreiche Phase (16; 116) vor der Trennung mittels einer Mischvorrichtung (25; 125) vermischt werden und im Niederdrucksammler (10; 110) die ölarme Phase (15; 115) und die ölreiche Phase (16; 116) mittels einer Trennvorrichtung (26; 126) getrennt werden und wobei ausgehend vom Zwischenbehälter (21; 121) eine Ölrückführleitung (23; 123) zur Ableitung (13; 113) vorgesehen ist, wobei die Ölrückführleitung (23; 123) einen kleineren Durchmesser als die Ableitung (13; 113) aufweist und von einem bezüglich der Höhe des Zwischenbehälters (21; 121) mittleren Bereich des Zwischenbehälters (21; 121) ausgeht.

## Claims

1. Low pressure accumulator, particularly for a CO₂ air conditioning system (1) for a motor vehicle, which contains gaseous refrigerant (14; 114), liquid refrigerant in the form of a phase (15; 115) with low oil content, and oil in the form of an oil-rich phase (16; 116), with an inlet line (12; 112) and an outlet line (13; 113) for the refrigerant (14; 114) mixed with the oil-rich phase (16; 116), **characterised in that** the low pressure accumulator comprises a separator (26; 126), said separator (26; 126) comprising an intermediate container (21; 121) and a wall (22; 122) permeable to liquid, said wall being of porous structure or having holes of small diameter, and the low pressure accumulator also comprises a mixer (25; 125) connected upstream from the separator, an oil return line (23; 123) running from the said intermediate container (21; 121) to the said outlet line (13; 113) being provided, the said oil return line (23; 123) having a smaller diameter than the outlet line (13; 113) and running from an area of the intermediate container (21; 121) that is central in relation to the height of the intermediate container (21; 121).

2. Low pressure accumulator according to Claim 1, **characterised in that** the separator (26; 126) is positioned in the upper part of the low pressure accumulator 10; 110).

3. Low pressure accumulator according to Claims 1 or 2, **characterised in that** the refrigerant inlet line acts as a mixer (25; 125) in which the low-oil phase (15; 115) and the oil-rich phase (16; 116) are mixed.

4. Low pressure accumulator according to any of the preceding claims, **characterised in that** the refrigerant passing in acts as a transport medium which carries the low-oil phase (15;115) and the oil-rich phase (16; 116) to the separator (26; 126).

5. Low pressure accumulator according to any of the preceding claims, **characterised in that** the inlet line (12; 112) leads to the lower part of the low pressure accumulator (10; 110).

6. Low pressure accumulator according to any of the preceding claims, **characterised in that** the opening leading into the oil return line (23; 123) is positioned under the opening leading to the outlet line (13; 113).

7. Low pressure accumulator according to any of the preceding claims, **characterised in that** a turbulence-suppressing device (120') is provided upstream from, or in the separator (126).

8. Low pressure accumulator according to Claim 7, **characterised in that** as the turbulence-suppressing device (120') a cascade (120") is arranged above the intermediate container (121).

9. Air conditioning system, particularly a CO₂ air conditioning system, **characterised by** a low pressure accumulator (10; 110) according to any of the preceding claims.

10. Method for the operation of a low pressure accumulator (10; 110), particularly for a CO₂ air conditioning system for a motor vehicle, which contains gaseous refrigerant (14; 114), liquid refrigerant in the form of a phase (15; 115) with low oil content, and oil in the form of an oil-rich phase (16; 116), with an inlet line (12; 112) and an outlet line (13; 113) for the refrigerant (14; 114) mixed with the oil-rich phase (16; 116), **characterised in that** the separator (26; 126) comprises an intermediate container (21; 121) and a wall (22; 122) permeable to liquid, the said wall being of porous structure or having holes of small diameter, and the low pressure accumulator also comprises a mixer (25; 125) connected upstream from the separator, so that the low-oil phase (15; 115) and the oil-rich phase (16; 116) are mixed by a mixer (25; 125) before separation and in the low pressure accumulator (10; 110) the low-oil phase (15; 115) and the oil-rich phase (16; 116) are separated by a separator (26; 126), and from the intermediate container (21; 121) an oil return line (23; 123) is provided between the intermediate container (21; 121) and the outlet line ((13; 113), the said oil return line (23; 123) having a smaller diameter than the outlet line (13; 113) and running from an area of the intermediate container (21; 121) that is central in relation to the height of the intermediate container (21; 121).

## Revendications

1. Accumulateur basse pression, en particulier pour une climatisation fonctionnant au CO₂ (1) pour un véhicule automobile, qui contient du réfrigérant gazeux (14 ; 114), du réfrigérant liquide sous la forme d'une phase pauvre en huile (15 ; 115) et de l'huile sous la forme d'une phase riche en huile (16 ; 116), avec une arrivée (12 ; 112) et une évacuation (13 ; 113) pour le réfrigérant (14 ; 114) mélangé avec la phase riche en huile (16 ; 116), **caractérisé en ce que** le collecteur basse pression (10 ; 110) présente un dispositif de séparation (26 ; 126), le dispositif de séparation (26 ; 126) portant un récipient intermédiaire (21 ; 121) et une paroi (22 ; 122) perméable au liquide, laquelle est poreuse ou présente des percements de faible diamètre et le collecteur basse pression (10 ; 110) présente également un dispositif de mélange (25 ; 125) placé en amont du dispositif de séparation (26 ; 126), une conduite de retour d'huile (23 ; 123) étant prévue à partir du récipient intermédiaire (21 ; 121) pour la dérivation (13 ; 113), la conduite de retour d'huile (23 ; 123) présentant un diamètre plus petit que la dérivation (13 ; 113) et partant d'une zone du récipient intermédiaire (21 ; 121) centrale par rapport à la hauteur du récipient intermédiaire (21 ; 121).

2. Collecteur basse pression selon la revendication 1, **caractérisé en ce que** le dispositif de séparation (26 ; 126) est disposé dans la zone supérieure du collecteur basse pression (10 ; 110).

3. Collecteur basse pression selon la revendication 1 ou 2, **caractérisé en ce que** l'arrivée du réfrigérant agit comme dispositif de mélange (25 ; 125) et mélange la phase pauvre en huile (15 ; 115) et la phase riche en huile (16 ; 116).

4. Collecteur basse pression selon l'une quelconque des revendications précédentes, **caractérisé en ce que** le réfrigérant amené agit comme moyen de transport et transporte la phase pauvre en huile (15 ; 115) et la phase riche en huile (16 ; 116) vers le dispositif de séparation (26 ; 126).

5. Collecteur basse pression selon l'une quelconque des revendications précédentes, **caractérisé en ce que** l'arrivée (12 ; 112) se termine dans la zone inférieure du collecteur basse pression (10 ; 110).

6. Collecteur basse pression selon l'une quelconque des revendications précédentes, **caractérisé en ce que** l'ouverture d'entrée pour la conduite de retour d'huile (23 ; 123) est disposée au-dessous de l'ouverture d'entrée pour la dérivation (13 ; 113).

7. Collecteur basse pression selon l'une quelconque des revendications précédentes, **caractérisé en ce qu'**un dispositif de stabilisation (120') est prévu avant ou dans le dispositif de séparation (126).

8. Collecteur basse pression selon la revendication 7, **caractérisé en ce qu'**une cascade (120") est disposée au-dessus du récipient intermédiaire (121) comme dispositif de stabilisation (120').

9. Installation de climatisation, en particulier installation de climatisation fonctionnant au CO₂, **caractérisée par** un collecteur basse pression (10 ; 110) selon l'une quelconque des revendications précédentes.

10. Procédé pour l'exploitation d'un collecteur basse pression (10 ; 110), en particulier pour une installation de climatisation au CO₂ (1) pour un véhicule, qui contient du réfrigérant gazeux (14 ; 114), du réfrigérant liquide sous la forme d'une phase pauvre en huile (15 ; 115) et de l'huile sous la forme d'une phase riche en huile (16 ; 116), avec une arrivée (12 ; 112) et une dérivation (13 ; 113) pour le réfrigérant (14 ; 114) mélangé avec la phase riche en huile (16 ; 116), **caractérisé en ce que** le dispositif de séparation (26 ; 126) présente un récipient intermédiaire (21, 121) et une paroi (22 ; 122) perméable au liquide, qui est conçue poreuse ou présente des perçages de faible diamètre, et le collecteur basse pression (10 ; 110) présente également un dispositif de mélange (25 ; 125) placé en amont du dispositif de séparation (26 ; 126), de sorte que la phase pauvre en huile (15 ; 115) et la phase riche en huile (16 ; 116) sont mélangées avant la séparation au moyen d'un dispositif de mélange (25 ; 125), et la phase pauvre en huile (15 ; 115) et la phase riche en huile (16 ; 116) sont séparées dans le collecteur basse pression (10 ; 110) au moyen d'un dispositif de séparation (26 ; 126), et une conduite de retour d'huile (23 ; 123) étant prévue à partir du récipient intermédiaire (21 ; 121) pour la dérivation (13 ; 113), la conduite de retour d'huile (23 ; 123) présentant un diamètre plus petit que la dérivation (13 ; 113) et partant d'une zone du récipient intermédiaire (21 ; 121) centrale par rapport à la hauteur du récipient intermédiaire (21 ; 121).
